# EUROPÄISCHE PATENTSCHRIFT

(11) **EP 1 215 989 B1**
(45) Veröffentlichungstag und Bekanntmachung des Hinweises auf die Patenterteilung: **14.05.2003**
(21) Anmeldenummer: 00960635.1
(22) Anmeldetag: 08.09.2000
(51) Int. Cl.: A47L 15/46

(54) **VORRICHTUNG ZUR ÜBERWACHUNG DER FUNKTION EINER SICH DREHENDEN, FLÜSSIGKEIT ABGEBENDEN EINRICHTUNG**
DEVICE FOR MONITORING THE FUNCTION OF A ROTATING DEVICE WHICH DELIVERS LIQUID
DISPOSITIF POUR SURVEILLER LE FONCTIONNEMENT D'UN DISPOSITIF ROTATIF, DISTRIBUANT UN LIQUIDE

(30) Priorität: 16.09.1999 IT TO990789
(43) Veröffentlichungstag der Anmeldung: 26.06.2002
(73) Patentinhaber: BSH Bosch und Siemens Hausgeräte GmbH, 81669 München (DE); Elbi International SPA, 10097 Borgata Paradiso, Collegno (IT)
(72) Erfinder: ROSENBAUER, Michael, 86756 Reimlingen (DE); SCHESSL, Bernd, 89407 Dillingen (DE); CANOVA, Angelo, I-10093 Collegno (IT)
(86) Internationale Anmeldenummer: EP0008809
(87) Internationale Veröffentlichungsnummer: WO01019229

(56) Entgegenhaltungen:
- EP-A- 0 534 213
- EP-A- 0 793 939
- DE-A- 3 835 406
- US-A- 5 446 531

## Beschreibung

Die Erfindung betrifft eine Vorrichtung zur Überwachung der Funktion einer sich drehenden, Flüssigkeit abgebenden Einrichtung.

Sich drehende, Flüssigkeit abgebende Einrichtungen können beispielsweise Rasensprenger oder Sprüharme einer Geschirrspülmaschine usw. sein. Sollte eine derartige Einrichtung in der Funktion gestört sein, z.B. stehen bleiben, wird bei Rasensprengern eine begrenzte Fläche des zu beregnenden Rasens mit einer unnötig großen Wassermenge und der Rest der beregnenden Rasenfläche nicht beregnet, was auf der einen Seite aufgrund der Überwässerung und auf der anderen Seite aufgrund der Nichtbewässerung zum Absterben des Rasens führt und kann bei Sprüharmen von Geschirrspülmaschinen das zu reinigende Spülgut nicht gleichmäßig mit Reinigungsflüssigkeit beaufschlagt werden, was zu einem mangelhaften Reinigungsergebnis führt. Sollte die Funktionsstörung einer derartigen Einrichtung aber keine Flüssigkeit abgeben, führt dies bei Rasensprengern natürlich auch zum Absterben des Rasens aufgrund der Nichtbewässerung und bei Sprüharmen von Geschirrspülmaschinen natürlich zu keinerlei Reinigungsergebnis, da mit das zu reinigende Spülgut nicht mit Reinigungsflüssigkeit beaufschlagt wird und die Reinigung im wesentlichen durch die Reinigungsflüssigkeit erfolgt.

Aus der DE-OS 37 32 451 ist beispielsweise eine Überwachungseinrichtung für die Drehbewegung eines Sprüharmes einer Geschirrspülmaschine bekannt, bei der ausschließlich die Drehbewegung des Sprüharmes kontrolliert wird, nicht aber die Abgabe von Flüssigkeit.

Der Erfindung liegt daher die Aufgabe zugrunde, auf einfache Art und Weise eine Vorrichtung zu schaffen, mit der die gesamte Funktion einer sich drehenden, Flüssigkeit abgebenden Einrichtung überwacht werden kann.

Diese Aufgabe wird erfindungsgemäß dadurch gelöst, daß etwa in dem durch von der zu überwachenden Einrichtung mit Flüssigkeit beaufschlagten Bereich wenigstens eine Auffangkammer mit wenigstens einer Eintrittsöffnung und wenigstens einer Ausgangsöffnung und mit wenigstens einem Sensor angeordnet ist, wobei deren Ausgangsöffnung einen gegenüber der Eintrittsöffnung kleineren Querschnitt aufweist und wobei der Sensor ein Niveaufühler ist, der Signale an eine Einrichtung zur Auswertung weitergibt.

Bei der fehlerfreien Drehung der Flüssigkeit abgebenden Einrichtung und bei fehlerfreier Abgabe der Flüssigkeit wird bei der erfindungsgemäßen Vorrichtung die Auffangkammer über die Eintrittsöffnung mit der Flüssigkeit gefüllt und durch die Ausgangsöffnung wieder entleert, so daß der Sensor ein ständig schwankendes Füllniveau in der Auffangkammer feststellt, was von der Auswertungseinrichtung auf einfache Art und Weise als einwandfrei Funktion der Flüssigkeit abgebenden Einrichtung gedeutet werden kann. Sollte die Drehung und/oder die Abgabe der Flüssigkeit nicht stattfinden, ob die Auffangkammer beaufschlagt wird oder nicht, wird vom Sensor ein ständig schwankendes Füllniveau in der Auffangkammer nicht festgestellt, was dann von der Auswertungseinrichtung auf einfache Art und Weise als Funktionsstörung der Flüssigkeit abgebenden Einrichtung gedeutet werden kann. Wenn die Auffangkammer nicht mit Flüssigkeit beaufschlagt, z.B. bei stehender zu überwachender Einrichtung oder bei Fehlen der Flüssigkeitsabgabe, wird vom Sensor eine ständig leere Auffangkammer festgestellt, sollte die Auffangkammer aber bei stehender zu überwachender Einrichtung ständig mit Flüssigkeit beaufschlagt werden, wird vom Sensor eine ständig vollständig gefüllte Auffangkammer festgestellt. In beiden Fällen wird auf jeden Fall kein ständig schwankendes Füllniveau gemessen, so daß die Auswertungseinrichtung auf einfache Art und Weise eine Funktionsstörung der Flüssigkeit abgebenden Einrichtung festgestellt. Mit der Erfindung ist auf einfache Art und Weise eine Vorrichtung geschaffen, mit der die gesamte Funktion einer sich drehenden, Flüssigkeit abgebenden Einrichtung überwacht werden kann.

Nach einem bevorzugten Merkmal der Erfindung sind der Querschnitt der Eintrittsöffnung und der Ausgangsöffnung sowie das Volumen der Auffangkammer so dimensioniert, daß unter normalen Funktionsbedingungen der zu überwachenden Einrichtung das Flüssigkeitsniveau in der Auffangkammer periodisch um ein vorher bestimmtes Bezugsniveau pendelt. Mit dieser Maßnahme wird die erfindungsgemäße Vorrichtung noch funktionssicherer, da ein periodisch pendelndes Flüssigkeitsniveau noch leichter auszuwerten ist.

Nach einer bevorzugten Ausführungsform der Erfindung ist der Niveausensor ein optischer Sensor, womit eine Vereinfachung der Feststellung des Niveaus in der Auffangkammer erreicht wird.

Nach einer vorteilhaften Ausführungsform der Erfindung ist der Fühlerteil des optischen Sensors eine V-Winkel-Form einer im wesentlichen transparenten vertikalen Wand der Auffangkammer, wobei die V-Winkel-Form mit der Spitze ins Innere der Auffangkammer ragt. Bei Verwendung dieser üblicherweise Tauchstäbe mit Lichtbrechung genannten optischen Sensoren zur Flüssigkeitsniveaumessung wird die erfindungsgemäße Vorrichtung noch funktionssicherer.

Bevorzugt ist die Vorrichtung in einer Geschirrspülmaschine zur Überwachung der Funktion wenigstens eines sich drehenden, Spülflüssigkeit versprühenden Sprüharmes angeordnet, wodurch die sichere Reinigungswirkung der Geschirrspülmaschine auf einfache Art und Weise gewährleistet ist.

Vorteilhafterweise ist die Vorrichtung in einer Seitenwand der Geschirrspülmaschine angeordnet, womit eine Vereinfachung des Einbaus der erfindungsgemäßen Vorrichtung erreicht wird.

Bevorzugt ist die Vorrichtung in einer Tür der Geschirrspülmaschine angeordnet ist. In der Tür der Geschirrspülmaschine sind üblicherweise verschiedenste Aggregate eingebaut, so daß der Einbau eines weiteren Aggregates keinen besonders großen Aufwand bedeutet.

In besonders vorteilhafter Weise ist die Vorrichtung in einer Reinigerzugabeeinheit angeordnet. Durch Einbau in ein in einer Geschirrspülmaschine ohnehin vorhandenes Aggregat wird der Einbau der erfindungsgemäßen Vorrichtung in der Geschirrspülmaschine ohne weiteren Aufwand möglich.

Zweckmäßigerweise führen die Signale des Niveausensors im Fehlerfalle über die Einrichtung zur Auswertung zur Änderung in der Steuerung und/oder zur Unterbrechung eines Programmablaufes und/oder zur Aktivierung eines optischen und/oder akustischen Warnsignals, womit Verschlechterungen des Reinigungsergebnisses durch die Fehlfunktion des Sprüharmes soweit wie möglich vermieden werden können.

Die Erfindung wird nachstehend anhand dem in der Zeichnung dargestellten Ausführungsbeispiel erläutert. Es zeigen
- Fig. 1: eine Geschirrspülmaschine ausgerüstet mit der erfindungsgemäßen Vorrichtung in einer Teilansicht,
- Fig. 2: eine Vorderansicht einer Reinigerzugabeeinheit für eine Geschirrspülmaschine, in die die erfindungsgemäße Vorrichtung integriert ist,
- Fig. 3: einen Teil der Reinigerzugabeeinheit nach Fig. 2 in perspektivischer Ansicht,
- Fig. 4: einen Schnitt durch die Reinigerzugabeeinheit entsprechend den Linien IV-IV in Fig. 2 in vergrößerter Darstellung und
- Fig. 5: einen Schnitt durch die Reinigerzugabeeinheit entsprechend den Linien V-V in Fig. 4 in vergrößerter Darstellung.

In dem gezeigten Ausführungsbeispiel ist die erfindungsgemäße Vorrichtung zur Überwachung der Funktion einer sich drehenden, Flüssigkeit abgebenden Einrichtung 4 in eine in Fig. 1 teilweise, schematisch dargestellte, nicht näher beschriebene Geschirrspülmaschine 1 mit einem durch eine Tür 3 verschließbaren Spülbehälter 2 eingebaut, wodurch eine sichere Reinigungswirkung der Geschirrspülmaschine 1 auf einfache Art und Weise gewährleistet ist..

In dem Spülbehälter 2 befindet sich wenigstens ein mit einer Mehrzahl von Spritzdüsen 5 ausgestatteter Sprüharm 4 - die sich drehende, Flüssigkeit abgebende Einrichtung -, dessen Funktion mit der erfindungsgemäßen Vorrichtung überwacht werden soll. Wie bekannt, ist der Sprüharm 4 mit einer nicht gezeigten Umwälzpumpe verbunden, die Spülflüssigkeit liefert, die aus einem Sammelbecken entnommen wird, welches sich am Boden des Spülbehälters 2 befindet.

Auf der ins Innere der Spülbehälter 2 gerichteten Seite trägt die Tür 3 der Geschirrspülmaschine 1 eine Reinigerzugabeeinheit 6 für Spülmittel, wie Reiniger und Klarspüler.

Diese Reinigerzugabeeinheit 6 ist in dem durch von der zu überwachenden Einrichtung - dem Sprüharm 4 - mit Flüssigkeit beaufschlagten Bereich angeordnet und wird periodisch von der von dem Sprüharm 4 abgegebenen Spülflüssigkeit getroffen.

Wie besser in den Figuren 2 und 3 zu sehen, besteht die Reinigerzugabeeinheit 6 aus einem Oberteil 7 an dessen einem Ende sich eine Reinigeraufnahme 8 befindet, die dazu bestimmt ist, eine Dosis von Reiniger aufzunehmen und die im Ausführungsbeispiel durch einen Schiebedeckel 9 verschließbar ist. Bei dem dargestellten Ausführungsbeispiel ist weiterhin am Oberteil 7 der Reinigerzugabeeinheit 6 an dessem anderem Ende ein Klappdeckel 10 zum Verschluß einer Öffnung 11 eines Behälters 12 angebracht, der dazu bestimmt ist, eine bestimmte Menge von Klarspüler aufzunehmen.

Die erfindungsgemäße Vorrichtung ist bei dem beschriebenen Ausführungsbeispiel in der Reinigerzugabeeinheit 6 angeordnet. Durch Einbau in ein in einer Geschirrspülmaschine 1 ohnehin vorhandenes Aggregat wird der Einbau der erfindungsgemäßen Vorrichtung in der Geschirrspülmaschine 1 ohne weiteren Aufwand möglich.

Der Klappdeckel 10 ist in mit einer Mehrzahl von im wesentlichen vertikalen und parallelen Öffnungen 13 versehen. Wenn der Klappdeckel 10 geschlossen ist, zeigen die Öffnungen 13 in Richtung einer Frontwand 7a des Oberteiles der Reinigerzugabeeinheit 6, in der eine Anzahl von im wesentlichen horizontalen Eingangsöffnungen 14 der erfindungsgemäßen Vorrichtung angeordnet sind.

Wie in den Figuren 3 und 4 ersichtlich, erstreckt sich an der Frontwand 7a des Oberteiles 7 der Reinigerzugabeeinheit 6 sowie seitlich und unterhalb der Eingangsöffnungen 14 eine Sammelstelle 16, die durch ein Paar seitliche und geneigte Rippen 17 gebildet wird, die unterhalb der Eingangsöffnungen 14 zusammenlaufen und miteinander verbunden sind. In der somit von den Rippen 17 gebildeten Sammelstelle 16 erstreckt sich eine vertikale Platte 18, die gegenüber der Ebene der Frontwand 7a erhöht verläuft.

Im Inneren des Oberteiles 7 der Reinigerzugabeeinheit 6 ist hinter der Frontwand 7a, wie am besten in den Figuren 4 und 5 zu erkennen ist, eine Auffangkammer 19 der erfindungsgemäßen Vorrichtung angeordnet, die im unteren Bereich mit einer verkleinerten Ausgangsöffnung versehen ist, die mit 20 angegeben wird. Die in der Frontwand 7a des Oberteiles 7 realisierten Eingangsöffnungen 14 sind auf den oberen Teil der Auffangkammer 19 gerichtet (siehe Figuren 4 und 5).

In der Auffangkammer 19 ist ein Sensor 21, der als Niveaufühler ausgebildet ist, angeordnet, der Signale an eine nicht gezeigte Einrichtung zur Auswertung weitergibt. Im gezeigten Ausführungsbeispiel ist der Sensor als ein optischer Sensor ausgebildet, wobei ein elektrischer Niveausensor 21 verwendet wird, der komplett in den Figuren 4 und 5 zu sehen ist und eine Zuführung 22 (Fig. 5) mit einem Diodenpaar beinhaltet, wobei eine Diode als Sender zum Aussenden einer optischen Strahlung und die andere als Empfänger wirkt. Beide Dioden sind in Richtung einer im wesentlichen transparenten vertikalen Wand 23 der Auffangkammer 19 gerichtet. In dieser Wand 23 ist ein Fühlerteil des optischen Sensors 21 als eine V-Winkel-Form 24 realisiert, die als Prisma zur ev. Brechung der optischen Strahlung dient und mit der Spitze ins Innere der Auffangkammer 19 ragt.

Die Zuführung 22 ist mit der nicht gezeigten Einrichtung zur Auswertung, z-B. in einem nicht näher beschriebenen Programmsteuergerät der Geschirrspülmaschine 1, verbunden.

Während des Betriebes der Geschirrspülmaschine 1 trifft ein Teil der von dem sich drehenden Sprüharm 4 abgegebenen Spülflüssigkeit periodisch auf die Reinigerzugabeeinheit 6 und gelangt durch die Öffnungen 13 des Klappdeckels 10 in die Sammelstelle 16 und von dort gelangt die durch die Sammelstelle 16 entnommene Menge an Spülflüssigkeit in die erfindungsgemäße Vorrichtung und zwar durch die Eingangsöffnungen 14 in die Auffangkammer 19.

Die Ausgangsöffnung 20 der erfindungsgemäßen Vorrichtung weist einen gegenüber der Eintrittsöffnung 14 kleineren Querschnitt auf und zwar ist der Querschnitt der Eintrittsöffnung 14 und der Ausgangsöffnung 20 sowie das Volumen der Auffangkammer 19 so dimensioniert sind, daß unter normalen Funktionsbedingungen des Sprüharmes 4 das Flüssigkeitsniveau in der Auffangkammer 19 periodisch um ein vorher bestimmtes Bezugsniveau pendelt.

Der Sensor 21 liefert ein elektrisches Signal bezüglich der zeitlichen Entwicklung des Flüssigkeitsniveaus in der Auffangkammer 19.

Unter normalen Funktionsbedingungen pendelt das vom Sensor 21 gelieferte Signal periodisch, genauso wie das Flüssigkeitsniveau in der Auffangkammer 19 pendelt.

Wenn während des Betriebes der Geschirrspülmaschine 1 der Sprüharm 4 blockiert wird, z.B. in Folge der Bewegung und oder Verschiebung von Geschirr, hört das vom Niveausensor gelieferte Signal 21 auf zu pendeln. Besonders wenn der Arm in einer Position stehen bleibt in der dieser konstant Spülmittel in Richtung der Auffangkammer 19 versprüht, verbleibt diese Auffangkammer 19 ständig bis zum Niveau L gefüllt, welches mit dem vom oberen Rand der Platte 18 in der Sammelstelle 16 bestimmten Überlaufniveau übereinstimmt.

Wenn jedoch der Sprüharm 4 in einer Position stehen bleibt, in der die ausgesandten Flüssigkeitsstrahlen nicht mehr den Klappdeckel 10 der Reinigerzugabeeinheit 6 treffen, und/oder wenn die Abgabe der Spülflüssigkeit nicht stattfindet entleert sich die Auffangkammer 19 durch die Ablauföffnung 20.

In den beiden oben berücksichtigten Fällen können die Blockierbedingungen des Sprüharmes durch das vom Niveausensor 21 gelieferte Basissignal festgestellt werden. Diese Signale des Niveausensors 21 führen im gezeigten Ausführungsbeispiel im Fehlerfalle in dem mit der Einrichtung zur Auswertung verbundenen Programmsteuergerät zur Änderung in der Steuerung und/oder zur Unterbrechung eines Programmablaufes und/oder zur Aktivierung eines optischen und/oder akustischen Warnsignals.

Natürlich kann die erfindungsgemäße Vorrichtung zur Überwachung der Funktion einer sich drehenden, Flüssigkeit abgebenden Einrichtung - des Sprüharmes 4 der Geschirrspülmaschine 1 - auch an einer anderen Seitenwand der Geschirrspülmaschine 1 oder an anderer Stelle in dem Spülbehälter 2 der Geschirrspülmaschine 1 in dem mit Flüssigkeit beaufschlagten Bereich angeordnet werden. Weiterhin können natürlich auch andere Niveausensoren anstatt dem hier beschriebenen benutzt werden.

Mit der Erfindung ist auf einfache Art und Weise eine Vorrichtung geschaffen, mit der die gesamte Funktion einer sich drehenden, Flüssigkeit abgebenden Einrichtung überwacht werden kann.

## Patentansprüche

1. Vorrichtung zur Überwachung der Funktion einer sich drehenden, Flüssigkeit abgebenden Einrichtung (4),
**dadurch gekennzeichnet,**
**daß** etwa in dem durch von der zu überwachenden Einrichtung (4) mit Flüssigkeit beaufschlagten Bereich wenigstens eine Auffangkammer (19) mit wenigstens einer Eintrittsöffnung (14) und wenigstens einer Ausgangsöffnung (20) und mit wenigstens einem Sensor (21) angeordnet ist, wobei deren Ausgangsöffnung (20) einen gegenüber der Eintrittsöffnung (14) kleineren Querschnitt aufweist und wobei der Sensor (21) ein Niveaufühler ist, der Signale an eine Einrichtung zur Auswertung weitergibt.

2. Vorrichtung nach Anspruch 1, **dadurch gekennzeichnet, daß** der Querschnitt der Eintrittsöffnung (14) und der Ausgangsöffnung (20) sowie das Volumen der Auffangkammer (19) so dimensioniert sind, daß unter normalen Funktionsbedingungen der zu überwachenden Einrichtung (4) das Flüssigkeitsniveau in der Auffangkammer (19) periodisch um ein vorher bestimmtes Bezugsniveau pendelt.

3. Vorrichtung nach Anspruch 1 oder 2, **dadurch gekennzeichnet, daß** der Niveausensor (21) ein optischer Sensor ist.

4. Vorrichtung nach Anspruch 3, **dadurch gekennzeichnet, daß** der Fühlerteil des optischen Sensors (21) eine V-Winkel-Form (24) einer im wesentlichen transparenten vertikalen Wand (23) der Auffangkammer (19) ist, wobei die V-Winkel-Form (24) mit der Spitze ins Innere der Auffangkammer (19) ragt. der Spitze ins Innere der Auffangkammer (19) ragt.

5. Geschirrspülmaschine (1), **dadurch gekennzeichnet, daß** die Geschirrspülmaschine eine Vorrichtung entsprend einer der Ansprüche 1-4 umfaßt wobei die Vorrichtung zur Überwachung der Funktion wenigstens eines sich drehenden, Spülflüssigkeit versprühenden Sprüharmes (4) in der Geschirrspülsmaschine angeordnet ist.

6. Geschirrspülmaschine nach Ansprüch 5, **dadurch gekennzeichnet, daß** die Vorrichtung in einer Seitenwand der Geschirrspülmaschine (1) angeordnet ist.

7. Geschirrspülsmaschine nach einem der Ansprüche 5 bis 6, **dadurch gekennzeichnet, daß** die Vorrichtung in einer Tür (3) der Geschirrspülmaschine (1) angeordnet ist.

8. Geschirrspülsmaschine nach einem der Ansprüche 5 bis 7, **dadurch gekennzeichnet, daß** die Vorrichtung in einer Reinigerzugabeeinheit (6) angeordnet ist.

9. Vorrichtung nach einem der Ansprüche 1 bis 4, oder Geschirrspülsmaschine nach einem der Ansprüche 5-8, **dadurch gekennzeichnet, daß** die Signale des Niveausensors (21) im Fehlerfalle über die Einrichtung zur Auswertung zur Änderung in der Steuerung und/oder zur Unterbrechung eines Programmablaufes und/oder zur Aktivierung eines optischen und/oder akustischen Warnsignals führen.

## Claims

1. Device for monitoring the function of a rotating, liquid-dispensing device (4), **characterised in that** a collecting chamber (19) with at least one inlet opening (14), at least one outlet opening (20) and at least one sensor (21) is arranged approximately in the region acted on by liquid from the device (4) to be monitored, wherein the outlet opening (20) thereof has a smaller cross-section relative to the inlet opening (14) and wherein the sensor (21) is a level detector which passes on signals to a device for evaluating.

2. Device according to claim 1, **characterised in that** the cross-section of the inlet opening (14) and of the outlet opening (20) as well as the volume of the collecting chamber (19) are so dimensioned that under normal functional conditions of the device (4) to be monitored the liquid level in the collecting chamber (19) periodically fluctuates about a previously determined reference level.

3. Device according to claim 1 or 2, **characterised in that** the level sensor (21) is an optical sensor.

4. Device according to claim 3, **characterised in that** the detector part of the optical sensor (21) is a V-angled shape (24) of a substantially transparent vertical wall (23) of the collecting chamber (19), wherein the V-angled shape (24) projects by the apex into the interior of the collecting chamber (19).

5. Dishwashing machine (1), **characterised in that** the dishwashing machine comprises a device corresponding to one of claims 1 to 4, wherein the device is arranged for monitoring the function of at least one rotating spray arm (4), which sprays rinsing liquid, in the dishwashing machine.

6. Dishwashing machine according to claim 5, **characterised in that** the device is arranged in a side wall of the dishwashing machine (1).

7. Dishwashing machine according to one of claims 5 and 6, **characterised in that** the device is arranged in a door (3) of the dishwashing machine (1).

8. Dishwashing machine according to one of claims 5 to 7, **characterised in that** the device is arranged in a cleaning agent admetering unit (6).

9. Device according to one of claims 1 to 4 or dishwashing machine according to one of claims 5 to 8, **characterised in that** the signals of the level sensor (21) in the case of fault lead, by way of the device for evaluating, to change in the control and/or to interruption of a program sequence and/or to activation of an optical and/or acoustic alarm signal.

## Revendications

1. Dispositif pour surveiller le fonctionnement d'un dispositif (4) rotatif distribuant un liquide, **caractérisé en ce qu'**environ dans la zone aspergée par du liquide du dispositif (4) à surveiller est disposé au moins un bac de réception (19) muni d'au moins une ouverture d'entrée (14) et d'au moins une ouverture de sortie (20) et d'au moins un capteur (21), son ouverture de sortie (20) présentant une section transversale plus petite par rapport à l'ouverture d'entrée (14) et le capteur (21) étant une sonde de niveau qui transmet des signaux vers un dispositif pour analyse.

2. Dispositif selon la revendication 1, **caractérisé en ce que** la section transversale de l'ouverture d'entrée (14) et de l'ouverture de sortie (20) ainsi que le volume du bac de réception (19) sont de dimensions telles que dans des conditions normales de fonctionnement du dispositif (4) à surveiller, le niveau du liquide dans le bac de réception (19) oscille à intervalles par rapport à un niveau de référence déterminé au préalable.

3. Dispositif selon la revendication 1 ou 2, **caractérisé en ce que** le capteur de niveau (21) est un capteur optique.

4. Dispositif selon la revendication 3, **caractérisé en ce que** la partie de la sonde du capteur optique (21) a une forme d'un angle en V (24) dans une paroi verticale (23) essentiellement transparente du bac de réception (19), l'angle en V (24) faisant saillie avec la pointe vers l'intérieur du bac de réception (19).

5. Lave-vaisselle (1) **caractérisé en ce que** le lave-vaisselle comprend un dispositif selon l'une quelconque des revendications 1 à 4, le dispositif pour surveiller le fonctionnement d'au moins un bras d'aspersion (4) rotatif vaporisant un liquide de lavage est disposé dans le lave-vaisselle.

6. Lave-vaisselle selon la revendication 5, **caractérisé en ce que** le dispositif est disposé dans une paroi latérale du lave-vaisselle (1).

7. Lave-vaisselle selon l'une quelconque des revendications 5 à 6, **caractérisé en ce que** le dispositif est disposé dans une porte (3) du lave-vaisselle (1).

8. Lave-vaisselle selon l'une quelconque des revendications 5 à 7, **caractérisé en ce que** le dispositif est disposé dans une unité de distribution du produit de lavage (6).

9. Dispositif selon l'une quelconque des revendications 1 à 4 ou lave-vaisselle selon l'une quelconque des revendications 5 à 8, **caractérisé en ce que** les signaux du capteur de niveau (21) en cas d'erreur mènent par le dispositif d'analyse à la modification dans la commande et/ou à l'interruption d'un déroulement de programme et/ou à l'activation d'un signal d'avertissement optique et/ou acoustique.
